# EUROPÄISCHE PATENTSCHRIFT

(11) **EP 3 047 946 B1**
(45) Veröffentlichungstag und Bekanntmachung des Hinweises auf die Patenterteilung: **17.10.2018**
(21) Anmeldenummer: 16000235.8
(22) Anmeldetag: 08.11.2014
(51) Int. Cl.: B27K 3/02, B27K 3/04, B27K 3/08, B27K 9/00, B27J 1/00, B27K 3/10

(54) **VERFAHREN ZUR BEHANDLUNG VON RATTAN UND VORRICHTUNG**
METHOD FOR THE TREATMENT OF RATTAN AND DEVICE
PROCEDE DE TRAITEMENT DE ROTIN ET DISPOSITIF

(30) Priorität: 15.11.2013 DE 102013019223
(43) Veröffentlichungstag der Anmeldung: 27.07.2016
(62) Teilanmeldung aus: 14003762.3
(73) Patentinhaber: Kraft, Peter, 88353 Kisslegg (DE); Reuter, Julian, 88364 Wolfegg/Rötenbach (DE)
(72) Erfinder: Kraft, Peter, 88353 Kisslegg (DE); Reuter, Julian, 88364 Wolfegg/Rötenbach (DE)
(74) Vertreter: Riegel, Werner

(56) Entgegenhaltungen:
- EP-A1- 1 034 902
- CN-A- 101 934 543
- US-A- 3 884 634

## Beschreibung

Die Erfindung betrifft ein Verfahren zur Behandlung von Rattan gemäß den Merkmalen des Patentanspruchs 1 sowie eine Vorrichtung gemäß Patentanspruch 7.

Rattan ist ein Produkt aus dem Stamm von Rattanpalmen, die eine Länge von über 100m erreichen können. Das Holz der Rattanpalme setzt sich aus vielen kleinen Röhrchen und Kapillaren zusammen, wobei die Röhrchen im Inneren des Holzes und die Kapillaren im Randbereich (Schalenbereich) bzw. in den Wandungen zwischen den einzelnen Röhrchen angeordnet sind. Dies führt zu den einzigartigen Grundeigenschaften des Rattan-Holzes: Leichtigkeit, Elastizität, Strapazier- und Biegefähigkeit (hoher Ölgehalt), Strapazier- und Biegefähigkeit. Die äußere Schicht des Stängels ist härter und dauerhafter als der innere Teil - daraus ergeben sich unterschiedliche Verwendungsmöglichkeiten. Rattan ist ein leichtes Material mit einer durchschnittlichen Rohdichte um 0,30 -0,40 g/cm. Es lässt sich über offener Flamme oder nach Dämpfen gut biegen und behält nach dem Abkühlen und Trocknen seine Form. Entscheidend für die sehr spezifischen Eigenschaften von Rattan ist die strukturbedingt ungleiche Dichteverteilung über den Querschnitt, die einen kontinuierlichen Anstieg der Festigkeit von innen nach außen bedingt. Dadurch sind vor allem die elastischen Werte im Außenbereich sehr hoch, während im weichen Kern die durch starke Biegung bedingten plastischen Verformungen absorbiert werden können.

Die bekannteste Verwendung von Rattan sind Korbwaren und geflochtene Möbel, z. B. Stühle oder Sessel. Feucht und besonders unter Dampf oder mit der Heißluftpistole wird das Rattanmaterial weich und elastisch genug zum Flechten.

Naturbelassene Stangen aus Rattanmaterial erlauben keine Oberflächenbehandlung mit üblichen Mitteln und Verfahren, da die kiesel- bzw. wachshaltige Außenhaut eine ausreichende Haftung verhindert. Geschältes Material dagegen lässt sich ohne Schwierigkeiten einfärben und lackieren. Auch farbige Deckanstriche sind problemlos anwendbar. Sowohl das Einfärben (Beizen) wie auch farbige oder farblose Endbehandlung werden am fertigen Produkt im Tauch- oder Sprühverfahren vorgenommen.

Geschältes Material kann zwar ohne Schwierigkeiten eingefärbt und lackiert werden, jedoch sind Färbungen oft nicht dauerhaft und eine Lackierung bietet nur wenig Schutz vor Witterung und Abnutzung. Die meist oberflächlich angewandte Behandlung des Materials führt zu sehr kurzlebigen und qualitativ minderwertigen Produkten. Gleichzeitig ist das Einsatzgebiet von Rattan durch seinen porösen Aufbau und der daraus resultierenden Elastizität und Weichheit stark begrenzt. Selbst starke Durchmesser mit 30 mm, z.B. angewandt als Stuhlbeine benötigen zusätzliche Verstrebungen um die nötige Steifigkeit zu gewährleisten. Eine weitere Möglichkeit um eine nötige Mindeststeifigkeit zu erreichen wird durch die Erhöhung des Materialeinsatzes erreicht.

Aus DE 10 2005 043 533 A1 ist die kapillare Saugfähigkeit von Holz beschrieben. Es ist beschrieben, dass Rattan durchtränkt wird, wobei ein Elastomermaterial in die Kapillaren von Rattan mittels Kapillarkraft eingebracht wird, wodurch u.a. die mechanische Belastbarkeit des Rattan hinsichtlich Federung oder Polsterung verbessert wird.

JP H03-290201 A beschreibt ein Imprägnierungsverfahren von Rattan. Hierbei wird mittels eines Unterdrucks Flüssigkeit in die Röhrchen des Rattans gedrückt. Nachteilig ist, dass das Rattan in einen Druckbehälter gegeben werden muss. Eine ähnliche Anordnung beschreibt US 722,869 A, nämlich eine Anordnung zur Kesseldruckimprägnierung von Rattan. Hierbei wird das Rattanmaterial in einen Druckbehälter eingebracht, welcher mit einer Flüssigkeit gefüllt ist. Durch Variation des Druckes innerhalb des Behälters wird die Flüssigkeit in das Rattanmaterial eingebracht.

GB 412 163 A beschreibt ein Verfahren, bei welchem die Mantelfläche einer Rattanstange mit einer Flüssigkeit benetzt wird. Die Rattanstange wird dann kontinuierlich durch eine Kammer mit einer Eingangs- und einer Ausgangsöffnung geleitet. An der Ausgangsöffnung wird die Flüssigkeit auf der Mantelfläche der Rattanstange abgestreift und sammelt sich in der Kammer. Dadurch entsteht in der Kammer ein Druck, welcher auf die Mantelfläche der Rattanstange wirkt, wodurch die Rattanstange mit der Flüssigkeit über die Mantelflächen imprägniert wird. Eine optimale Einbringung der Flüssigkeit in die Kanäle der Rattanstange ist nicht möglich.

Aus CN 101934543 A1 ist ein Verfahren zur Behandlung von Rattan mit einer Flüssigkeit bekannt, bei dem Rattan mit längs verlaufenden Röhrchen und zwei senkrecht dazu ausgeführten Endflächen bereitgestellt, das eine Ende des Rattanrohres mit einer Saugleitung und das andere Rohrende in eine Flüssigkeit getaucht wird, so dass durch Anlegen eines Unterdrucks am ersten Rohrende die Flüssigkeit vom zweiten Rohrende her in das Rattanrohr eingebracht wird. Dieses Verfahren zeigt allerdings nur eine unzureichende Einbringung von Flüssigkeit in die Röhrchen.

Aufgabe der Erfindung ist es, ein Verfahren und eine Vorrichtung anzugeben, mit welchem das Einbringen von Flüssigkeit in die Rattanröhrchen verbessert werden kann, um so eine verbesserte Durchdringung der Flüssigkeit im Querschnitt der Rattanstange zu gewährleisten.

Diese Aufgaben werden mit den Merkmalen der Patentansprüche 1 und 7 gelöst. Vorteilhafte Ausführungen sind Gegenstand von Unteransprüchen.

Das erfindungsgemäße Verfahren geht aus von einer Behandlung von Rattan mit einer Flüssigkeit. Das Verfahren umfasst dabei folgende Schritte:
a) Bereitstellen einer Rattanstange mit längs verlaufenden Röhrchen und zwei im Wesentlichen senkrecht zu den Röhrchen ausgeführten Endflächen,
b) Herstellen einer Strömungsverbindung mittels einer Leitung zwischen einem Behälter zur Aufnahme der Flüssigkeit und wenigstens einer Endfläche
c) Zuführen und Einbringen der Flüssigkeit in die Röhrchen, wobei in der Leitung ein Druck erzeugt wird.

Erfindungsgemäß wird die Flüssigkeit einer der beiden Endflächen oder gleichzeitig beiden Endflächen mit Überdruck zugeführt.

Die Flüssigkeit wird also von einem Bereich außerhalb der Rattanstange mittels Druck in das Innere der Rattanstange, also in das Innere der Röhrchen geführt.

Unter Zuführen und Einbringen der Flüssigkeit in die Röhrchen ist im Weiteren zu verstehen, dass die Flüssigkeit derart an und in die Röhrchen geleitet wird, dass die Röhrchen vollständig oder teilweise mit der Flüssigkeit befüllt werden. Die Flüssigkeit wird mittels einer äußeren, auf die Endflächen einwirkenden Kraft in die Röhrchen hineingepresst. Dies wird gemäß der Erfindung dadurch gelöst, dass in der Leitung, z.B. einer Schlauchleitung ein Überdruck erzeugt wird. Dieser Druck bewirkt eine Kraft in Richtung einer Endfläche, welche die Flüssigkeit in die Röhrchen presst. Es sei an dieser Stelle darauf hingewiesen, dass die Flüssigkeit nicht mittels Kapillarkraft in die Röhrchen hineingepresst wird.

Das Prinzip der Kapillarität beruht auf den Molekularkräften, die innerhalb eines Stoffes und an der Grenzfläche zwischen einer Flüssigkeit und einer Gefäßwand auftreten. Im Inneren der Flüssigkeit heben sich die auf ein bestimmtes Flüssigkeitsmolekül wirkenden Kräfte auf. An der Oberfläche der Flüssigkeit ergibt sich je nach Material der Gefäßwand eine resultierende Kraft, welche in die Flüssigkeit hinein oder aus ihr heraus in Richtung der Gefäßwand gerichtet ist. Im Gegensatz zum vorliegenden Verfahren, bei dem durch den in der Leitung angelegten Druck die resultierende Kraft in Richtung der Röhrchen wirkt.

Unter Rattan wird im Weiteren das für die Behandlung vorgesehene Rattanausgangsmaterial in Form von Rattanstangen, Rattanplatten oder Rattanblöcke verstanden. Rattanstangen sind hierbei im Wesentlichen geschälte oder ungeschälte Rattanstämme, Rattanplatten und Rattanblöcke sind entsprechend aus Rattanstämmen hergestellte Platten und Blöcke, wobei sich die Röhrchen jeweils in Längsrichtung erstrecken. Das Rattan weist hierbei in jeder Ausgangsform zwei Endflächen (Querschnittsflächen) auf, welche im Wesentlichen senkrecht zu den in Längsrichtung des Rattans verlaufenden Röhrchen ausgeführt sind. Selbstverständlich ist es auch möglich, dass die Endflächen unter einen vorgegebenen Winkel zur Längsrichtung der Röhrchen ausgeführt sind. Die Winkel, die die beiden Endflächen zu den Röhrchen bilden können hierbei unterschiedlich sein.

Die Herstellung einer Strömungsverbindung zwischen einem Flüssigkeitsvorratsbehälter und wenigstens einer Endfläche mittels einer Leitung in Schritt b) kann hierbei die Maßnahme umfassen, dass an der Endfläche ein Adapterstück vorgesehen ist zur gleichmäßigen Verteilung der Flüssigkeit auf die Endfläche. Dadurch wird gewährleistet, dass die Flüssigkeit gleichmäßig verteilt wird und somit sämtlichen von dem Adapterstück umschlossenen Röhrchen zugeführt wird. Der erfindungsgemäß angelegte Druck in der Leitung besteht auch in dem Adapterstück, d.h. dem Übergangsstück zwischen dem Rattanausgangsmaterial und der Leitung, sowie in mit der Leitung verbundenen Düsen oder Rohren.

In einer Ausführungsform der Erfindung wird im Schritt c) die Flüssigkeit mit einem Druck zwischen 1,5 und 20 bar in die Röhrchen eingebracht. Dieser Druckbereich (Arbeitsdruckbereich) wird im Weiteren auch als Überdruck bezeichnet. Zweckmäßig ist der Druck im Arbeitsdruckbereich größer als der vorherrschende Atmosphärendruck. Durch die Behandlung mit Überdruck können Flüssigkeiten bis hoher Viskosität (>10³ mPa s) in das Rattan eingebracht werden, da mit Überdruck eine höhere Krafteinwirkung möglich ist. Im Vergleich zur Unterdruckbehandlung können hierbei auch die Wandungen der Röhrchen leichter durchbrochen werden, was z.B. bei der Behandlung mit einem Harz zu einer besseren Durchdringung führt und eine höhere Steifigkeit des Materials resultiert.

Wenn gemäß einer Ausführungsform der Erfindung gleichzeitig an beiden Endflächen mit Überdruck, zweckmäßig mit Druck größer als 1,0 bar, Flüssigkeit in Form von Farbe in das Rattan gedrückt wird, so beschleunigt sich der Färbeprozess. Es entsteht ein Überdruck im Inneren der Röhrchen und die Flüssigkeit sucht sich einen Weg durch die Wandungen der Röhrchen und tritt durch die Mantelfläche des Rattans aus. Das Rattan färbt sich komplett durch, d.h. die Röhrchen sind vollständig mit Flüssigkeit gefüllt.

Es kann im Schritt c) vorgesehen werden, dass die Flüssigkeit einem vorgegebenen Bereich an einer Endfläche, insbesondere vorgegebenen Bereichen an beiden Endflächen zugeführt wird. Dadurch ist es z.B. möglich, dass nur die Röhrchen im Inneren einer zu behandelnden Rattanstange mit der Flüssigkeit befüllt werden. Dadurch lässt sich je nach verwendeter Flüssigkeit erreichen, dass das Rattan in diesem Bereich bestimmte Materialeigenschaften aufweist. Bei der Verwendung von Farbe wird z.B. erreicht, dass der Querschnitt einer Rattanstange ein bestimmtes Muster aufweist. Bei Verwendung z.B. eines Bindemittels kann z.B. die Steifigkeit einer Rattanstange beeinflusst werden, wenn nur Bereiche der Rattanstange mit Bindemittel befüllt werden.

Die Flüssigkeit kann ein Farbmittel, ein Bindemittel, ein formaldehydhaltiges oder lösemittelbasierendes oder natürliches Harz, ein mit Farbpigmenten versetztes Bindemittel oder ein Öl oder ein Wachs sein. Acrodur® ist ein Bindemittel für Natur-, Glas- und Synthesefasern. Als wasserbasiertes System ist es eine umweltfreundliche Alternative zu formaldehydhaltigen oder lösemittelbasierenden Harzen und garantiert dadurch eine sichere, einfache und umweltverträgliche Handhabung. Das auf Wasser basierende Acrodur® kann so verdünnt werden, dass die optimale Viskosität für die Anwendung des Verfahrens eingestellt werden kann. Zugleich können dem Acrodur® Farbpigmente hinzugefügt werden, welche die Prozesse des Färbens und Aussteifens miteinander verbinden. Nachdem das Acrodur® in das Rattan gefüllt wurde, kann es in den Ofen bei ca. 140- 200 C°. Das Acrodur® im Inneren der Rattanstange beginnt aufzugehen und zu vernetzen. Die Kanülen werden komplett ausgefüllt und die Rattanstange wird in der Ausgangsposition ausgesteift und gehärtet. Danach erreicht das Rattan eine weitaus höhere Steifigkeit bzw. Härte und ist im gleichen Zuge, falls Farbpigmente hinzu gemischt wurden, partiell gefärbt oder durch gefärbt. Als Alternative zu Acrodur® können natürlich andere Bindemittel oder formaldehydhaltige sowie lösungsmittelbasierende Harze verwendet werden, aber auch natürliche Harze sind denkbar.

Mit dem erfindungsgemäßen Verfahren ist es möglich, z.B. flüssige Farbe ohne großen Energieaufwand schnell in das Rattanmaterial einzubringen. Dabei können mehrere Techniken verwendet werden (Druck oder Unterdruck, Hitze, Fliehkraft). Dringt die Farbe in die Röhrchen ein, so kann es über die ganze Länge im Inneren des Rattans transportiert werden und färbt die Innenwandung der Röhrchen. Es entsteht im Querschnitt eine fleckige, jedoch gleichmäßig gepunktete Färbung, die einen sehr eigenständigen Charakter besitzt. Es ist möglich, dass die einzelnen Techniken miteinander kombiniert werden. So kann z.B. an einer Endfläche Flüssigkeit mit Druck in die Röhrchen hineingedrückt werden und an der anderen Endfläche ein Unterdruck angelegt sein, der die Flüssigkeit durch die Röhrchen saugt.

Das Einbringen der Flüssigkeit in die Röhrchen kann zudem über die Temperatur verbessert werden. Die Temperatur des zu behandelnde Rattans kann vorteilhaft verändern werden, wobei in einem Schritt a1) das zu behandelnde Rattan auf eine Temperatur von bis zu 200°C aufgeheizt wird und diese Temperatur in einem vorgegeben Temperaturbereich während der Schritte b) und c) im Wesentlichen konstant gehalten wird.

Es ist aber auch möglich, dass nach Zuführung der Flüssigkeit in die Röhrchen, also in einem Schritt d) das zu behandelnde Rattan auf eine Temperatur von bis zu 200°C aufgeheizt wird. Dadurch ist es möglich, dass die Flüssigkeit in Abhängigkeit von der Temperatur des Rattans schneller oder langsamer durch die Röhrchen geleitet wird. Selbstverständlich ist es hierbei auch möglich, dass in einem Schritt vor Schritt b) oder c) die Temperatur der Flüssigkeit auf 50°C-100°C aufgeheizt wird und in die Röhrchen eingeleitet wird.

Der Schritt a) kann das Biegen des Rattans in eine vorgegebene Form umfassen. Somit ist es möglich, dass auch bereits fertige Formen aus Rattan, z.B. Stühle oder Körbe gemäß dem erfindungsgemäßen Verfahren behandelt werden können.

Die erfindungsgemäßen Verfahren des Füllens von Rattan mit Flüssigkeiten und Stoffen die dem Holz bestimmte Eigenschaften verleihen, bringen viele Vorteile gegenüber der konventionellen Verarbeitung. Ein großer Nachteil von Rattan ist seine geringe Witterungsbeständigkeit und hohe Elastizität bzw. Weichheit. Durch das erfindungsgemäße Füllen können Stoffe in das Material effektiv eingebracht werden, welche es widerstandsfähig gegenüber Insekten und Wettereinflüssen macht. Zudem kann es durch dieses einfache Verfahren mit einem Stoff gefüllt werden, der in Zusammenhang mit dem Naturrattan eine hohe Härte wie Steifigkeit und eine Alternative zum teuren Bugholz bietet. Durch dieses additive Verfahren werden die Einsatzbereiche in der Produktwelt von Rattan erheblich erweitert. Auch in der farblichen Gestaltung können mit dem erfindungsgemäßen Verfahren neue Wege in der Holztechnik bestritten werden. Es ist nicht nur möglich Rattan komplett durchzufärben. Mit Hilfe einer Schablone oder einer partiellen Behandlung der Röhrchen können ganz bestimmte Bereiche des Rattans unterschiedlich gefüllt bzw. gefärbt werden. Im Vergleich zur bisherigen Verarbeitung, ermöglicht das Verfahren eine intelligentere und umweltfreundlichere Behandlung des Rattans, mit der Wahl ungiftiger Stoffe zur Veredelung. Zugleich könnte es bei der Produktverarbeitung, Arbeitsschritte wie mehrmaliges Lackieren einsparen.

Das Rattan das mit dem erfindungsgemäßen Verfahren behandelt wurde, weist verbesserte Eigenschaften hinsichtlich Steifigkeit und Härte auf. Ist das Rattan mit einer Flüssigkeit mit Farbpigmenten behandelt worden, so ist Rattan partiell gefärbt oder komplett durchgefärbt. Mit dem gemäß der Erfindung behandelten Rattan können z.B. Möbel, insbesondere Stühle oder Tische, Verpackungen, Fortbewegungsmittel, Sportgeräte, Instrumente, oder Kunstgegenstände hergestellt werden.

Die erfindungsgemäße Vorrichtung zeichnet sich aus durch eine Rattanstange, zwei Flüssigkeitsbevorratungsbehälter, in welchen eine Flüssigkeit unter Überdruck bevorratet ist, durch eine mit dem Flüssigkeitsbevorratungsbehälter verbundene Leitung, welche geeignet ist, den Flüssigkeitsbevorratungsbehälter mit jeweils einer Endfläche einer Rattanstange zu verbinden, um die Zufuhr der Flüssigkeit von den Flüssigkeitsbevorratungsbehälter zur Rattanstange zu fördern.

Die Erfindung wird im Weiteren anhand von Figuren näher erläutert. Es zeigen:
- Fig. 1: schematisch den Querschnitt einer Rattanstange,
- Fig. 2: eine schematisch Darstellung der Einbringung von Flüssigkeit in die Röhrchen einer Rattanstange gemäß der Erfindung,
- Fig. 3: eine beispielhafte Vorrichtung zur Durchführung des erfindungsgemäßen Verfahrens.

Fig. 1 zeigt den Querschnitt einer Rattanstange. Rattan R besteht aus einer Vielzahl von längs verlaufenden Röhrchen RK. Das Rattan R weist eine Mantelfläche AF auf. Zwischen den einzelnen Röhrchen (Kanülen) RK sind Wandungen W vorhanden. In Weiteren ist unter der Wandung W das Material zwischen den einzelnen Röhrchen RK zu verstehen. Diese Wandungen W können bei Überdruck in den Röhrchen RK durchbrochen werden, so dass eine Verbindung zwischen benachbarten Röhrchen RK entstehen kann. So ist es möglich, dass bei mit Druck in die Röhrchen RK eingebrachte Flüssigkeit, die Flüssigkeit die Wandungen W durchbricht und sich so über den gesamten Querschnitt Q der Rattanstange R verteilt. Dadurch ist eine vollständige Durchtränkung des Rattanmaterials möglich, das Rattanmaterial wird z.B. vollständig durchgefärbt.

Beispielhaft ist in Fig. 1 eine Schablone gezeigt, welche vor dem Querschnitt der Rattanstange R angeordnet ist, d.h. die Schablone SC befindet sich hier oberhalb der Zeichenebene. Die Schablone SC weist einen Bereich QB auf, welcher für Flüssigkeit durchlässig ist. Flüssigkeit, welche dem Querschnitt der Rattanstange R zugeführt wird, tritt nur in dem Bereich QB in die Röhrchen RK der Rattanstange R ein. Die Schablone SC kann z.B. in dem Adapterstück A wie in Fig. 3 gezeigt angeordnet sein. Insbesondere findet die Schablone SC dann Verwendung, wenn die Flüssigkeit F mittels Druck an einer Endfläche A in die Röhrchen RK geleitet wird und an der anderen Endfläche B in einen Behälter B geleitet wird, wobei der Druck hierbei derart gewählt ist, dass die Flüssigkeit F nicht über die Mantelfläche AF austritt. Hierdurch wird erreicht, dass nur die Röhrchen RK eines Ausschnitts QB des Querschnitts Q des Rattan R mit Flüssigkeit F versorgt werden. Damit lässt sich z.B. erreichen, dass die Rattanstange R querschnittsabhängig unterschiedliche Materialeigenschaften aufweist.

In Fig. 2 ist schematisch die Einbringung von Flüssigkeit in die Röhrchen einer Rattanstange gemäß der Erfindung gezeigt.

Fig. 2 zeigt eine Rattanstange, bei der eine Flüssigkeit gleichzeitig beiden Querschnitten A und B zugeführt wird. In diesem Fall bricht aufgrund des hohen Drucks im Inneren der einzelnen Röhrchen RK die Wandung W (Fig. 1) einzelner Röhrchen RK und die Flüssigkeit F tritt durch die Mantelfläche AF aus der Rattanstange R.

Fig. 3 zeigt eine Vorrichtung, bei der beide Enden A, B einer Rattanstange R über eine Leitung S mit jeweils einem Flüssigkeitsbevorratungsbehälter B1, B2 verbunden sind. Anstelle der Rattanstange R kann auch ein Rattanblock, eine Rattanplatte oder ein geformtes Rattanmaterial verwendet werden.

In jedem der beiden Flüssigkeitsbevorratungsbehälter B1, B2 herrscht ein Überdruck. Mit anderen Worten der Druck in den Flüssigkeitsbevorratungsbehälter B1, B2 ist größer dem umgebenden Atmosphärendruck, Dadurch wird die Flüssigkeit F von beiden Enden A, B herkommend in die Röhrchen RK der Rattanstange R hineingedrückt. Aufgrund des in den Röhrchen RK steigenden Drucks bricht die Wandung der Röhrchen RK und über die Mantelfläche AF der Rattanstange R tritt die Flüssigkeit F aus. Zwischen der Leitung S und der Rattanstange R ist ein Verbindungselement V vorgesehen, welches eine optimale Verbindung zwischen Schlauch S und Rattanstange R herstellt. Das Verbindungselement V dient dazu, die Flüssigkeit F in geeigneter Weise aus dem gesamten Querschnitt A der Rattanstange R in den Schlauch S zu leiten, so dass die Flüssigkeit F möglichst gleichmäßig aus den Röhrchen RK der Rattanstange R in den Schlauch S gedrückt werden kann.

### Bezugszeichenliste

- Q: Querschnitt Rattanstange
- R: Rattanstange
- AF: Mantelfläche
- W: Wandung
- RK: Röhrchen
- A: Querschnitt
- B: Querschnitt
- S: Leitung
- F: Flüssigkeit
- V: Verbindungselement
- FB: Behälter
- B1: erster Flüssigkeitsbevorratungsbehälter
- B2: zweiter Flüssigkeitsbevorratungsbehälter
- SC: Schablone
- SV: Schlauchverbindung
- QB: innerer Bereich der Schablone

## Patentansprüche

1. Verfahren zur Behandlung von Rattan mit einer Flüssigkeit, umfassend folgende Schritte:
a) Bereitstellen einer Rattanstange (R) mit längs verlaufenden Röhrchen (RK) und zwei im Wesentlichen senkrecht zu den Röhrchen (RK) ausgeführten Endflächen (A, B),
b) Herstellen einer Strömungsverbindung mittels einer Leitung (S) zwischen einem Behälter (FB, B1, B2) zur Aufnahme der Flüssigkeit (F) und wenigstens einer Endfläche (A, B),
c) Zuführen und Einbringen der Flüssigkeit (F) in die Röhrchen (RK), wobei in der Leitung (S) ein Druck erzeugt wird,
**dadurch gekennzeichnet, dass** die Flüssigkeit (F) einer der beiden Endflächen (A, B) oder gleichzeitig beiden Endflächen (A, B) mit Überdruck zugeführt wird.

2. Verfahren nach Anspruch 1, **dadurch gekennzeichnet, dass** im Schritt c) der Druck zwischen 1,5 und 20 bar beträgt.

3. Verfahren nach Anspruch 1 oder 2, **dadurch gekennzeichnet, dass** im Schritt c) die Flüssigkeit (F) einem vorgegebenen Bereich (QB) einer Endfläche (A, B) zugeführt wird.

4. Verfahren nach einem der vorangehenden Ansprüche, **dadurch gekennzeichnet, dass** die Flüssigkeit (F) ein Farbmittel, ein Bindemittel, ein formaldehydhaltiges oder lösemittelbasierendes oder natürliches Harz, ein mit Farbpigmenten versetztes Bindemittel oder ein Öl oder ein Wachs ist.

5. Verfahren nach einem der vorangehenden Ansprüche, **dadurch gekennzeichnet, dass** in einem Schritt a1) das zu behandelnde Rattan auf eine Temperatur von bis zu 200°C aufgeheizt wird und diese Temperatur in einem vorgegeben Temperaturbereich während der Schritte b) und c) im Wesentlichen konstant gehalten wird.

6. Verfahren nach einem der vorangehenden Ansprüche, **dadurch gekennzeichnet, dass** in einem Schritt d) das zu behandelnde Rattan auf eine Temperatur von bis zu 200°C aufgeheizt wird und/oder vor Schritt b) oder c) die Flüssigkeit (F) auf eine Temperatur von 50°C-100°C aufgeheizt wird und/oder der Schritt a) das Biegen des Rattans in eine vorgegebene Form umfasst.

7. Vorrichtung geeignet zur Durchführung eines Verfahrens gemäß einem der Ansprüche 1 bis 6, enthaltend
- eine Rattanstange (R),
- zwei Flüssigkeitsbevorratungsbehälter (B1, B2), in welchen eine Flüssigkeit (F) unter Überdruck bevorratet ist,
- eine mit dem Flüssigkeitsbevorratungsbehälter (B1, 82) verbundene Leitung (S), welche geeignet ist, den Flüssigkeitsbevorratungsbehälter (B1, B2) mit jeweils einer Endfläche einer Rattanstange (R) zu verbinden, um die Zufuhr der Flüssigkeit (F) von den Flüssigkeitsbevorratungsbehälter (B1, B2) zur Rattanstange (R) zu fördern.

8. Vorrichtung nach Anspruch 7, **dadurch gekennzeichnet, dass** zwischen der Leitung (S) und der Rattanstange (R) ein Verbindungselement (V) vorgesehen ist zur Herstellung einer optimalen Verbindung zwischen Leitung (S) und Rattanstange (R).

9. Rattan, das mit einem Verfahren gemäß den Ansprüchen 1-6 behandelt ist.

10. Möbelstück, das mit Rattan gemäß Anspruch 9 hergestellt ist.

## Claims

1. Method for the treatment of rattan with a liquid, comprising the following steps:
a) providing a rattan rod (R) having longitudinal channels (RK) and two end faces (A, B) made essentially perpendicular to the channels (RK),
b) establishing a fluidic connection, by means of a line (S), between a container (FB, B1, B2) for receiving the liquid (F) and at least one end face (A, B),
c) supplying and introducing the liquid (F) into the channels (RK), a pressure being established in the line (S),
**characterized in that** the liquid (F) is supplied with increased pressure to one of the two end faces (A, B) or simultaneously to both end faces (A, B).

2. Method according to Claim 1, **characterized in that** in step c) the pressure is between 1.5 and 20 bar.

3. Method according to Claim 1 or 2, **characterized in that** in step c) the liquid (F) is supplied to a predefined region (QB) of an end face (A, B).

4. Method according to one of the preceding claims, **characterized in that** the liquid (F) is a colourant, a binder, a formaldehyde-containing or solvent-based or natural resin, a binder charged with colouring pigments or an oil or a wax.

5. Method according to one of the preceding claims, **characterized in that** in a step a1), the rattan that is to be treated is heated to a temperature of up to 200°C, and this temperature is kept essentially constant within a predefined temperature range during steps b) and c).

6. Method according to one of the preceding claims, **characterized in that** in a step d), the rattan that is to be treated is heated to a temperature of up to 200°C, and/or prior to step b) or c) the liquid (F) is heated to a temperature of 50°C-100°C and/or the step a) includes bending the rattan into a predefined shape.

7. Device suitable for carrying out a method according to one of Claims 1 to 6, containing
- a rattan rod (R),
- two liquid storage containers (B1, B2) in which a liquid (F) is stored at increased pressure,
- a line (S) which is connected to the liquid storage containers (B1, B2) and which is suitable for connecting the liquid storage containers (B1, B2) to, in each case, one end face of a rattan rod (R) in order to convey the supply of the liquid (F) from the liquid storage containers (B1, B2) to the rattan rod (R).

8. Device according to Claim 7, **characterized in that** there is provided, between the line (S) and the rattan rod (R), a connecting element (V) for establishing an optimal connection between the line (S) and the rattan rod (R).

9. Rattan treated using a method according to Claims 1-6.

10. Furniture item made using rattan according to Claim 9.

## Revendications

1. Procédé de traitement de rotin avec un liquide, comprenant les étapes suivantes:
a) préparer une barre de rotin (R) avec de petits tubes s'étendant longitudinalement (RK) et deux faces d'extrémité (A, B) essentiellement perpendiculaires aux petits tubes (RK),
b) réaliser une communication d'écoulement au moyen d'une conduite (S) entre un récipient (FB, B1, B2) destiné à contenir un liquide (F) et au moins une face d'extrémité (A, B),
c) amener et introduire le liquide (F) dans les petits tubes (RK), dans lequel on produit une pression dans la conduite (S),
**caractérisé en ce que** l'on amène le liquide (F) avec une surpression à une des deux faces d'extrémité (A, B) ou simultanément aux deux faces d'extrémité (A, B).

2. Procédé selon la revendication 1, **caractérisé en ce qu'**à l'étape c) la pression vaut entre 1,5 et 20 bar.

3. Procédé selon la revendication 1 ou 2, **caractérisé en ce qu'**à l'étape c) on amène le liquide (F) à une région prédéterminée (QB) d'une face d'extrémité (A, B).

4. Procédé selon l'une quelconque des revendications précédentes, **caractérisé en ce que** le liquide (F) est un colorant, un liant, une résine contenant du formaldéhyde ou une résine de base de liant ou une résine naturelle, un liant mélangé avec des pigments colorés ou une huile ou une cire.

5. Procédé selon l'une quelconque des revendications précédentes, **caractérisé en ce qu'**à une étape a1) on chauffe le rotin à traiter à une température jusqu'à 200°C et on maintient cette température essentiellement constante dans une plage de température prédéterminée pendant les étapes b) et c).

6. Procédé selon l'une quelconque des revendications précédentes, **caractérisé en ce qu'**à une étape d) on chauffe le rotin à traiter à une température jusqu'à 200°C et/ou avant l'étape b) ou c) on chauffe le liquide (F) à une température de 50-100°C et/ou l'étape a) comprend la flexion du rotin à une forme prédéterminée.

7. Dispositif convenant pour la mise en oeuvre d'un procédé selon l'une quelconque des revendications précédentes, contenant
- une barre de rotin (R),
- deux récipients de stockage de liquide (B1, B2), dans lesquels un liquide (F) est stocké en surpression,
- une conduite (S) raccordée au récipient de stockage de liquide (B1, B2), qui convient pour relier le récipient de stockage de liquide (B1, B2) respectivement à une face d'extrémité d'une barre de rotin (R), afin d'assurer l'amenée du liquide (F) du récipient de stockage de liquide (B1, B2) à la barre de rotin (R).

8. Dispositif selon la revendication 7, **caractérisé en ce qu'**il est prévu un élément de liaison (V) entre la conduite (S) et la barre de rotin (R), afin de réaliser une liaison optimale entre la conduite (S) et la barre de rotin (R).

9. Rotin, qui a été traité par un procédé selon les revendications 1 à 6.

10. Pièce de mobilier, qui est fabriquée avec du rotin selon la revendication 9.
